# EUROPÄISCHE PATENTSCHRIFT

(11) **EP 1 463 153 B1**
(45) Veröffentlichungstag und Bekanntmachung des Hinweises auf die Patenterteilung: **29.11.2006**
(21) Anmeldenummer: 04006168.1
(22) Anmeldetag: 16.03.2004
(51) Int. Cl.: H01R 4/64

(54) **Verfahren zum Erden eines ummantelten Metallrohres und ummanteltes Metallrohr**
Method for grounding a coated metallic pipe and coated metallic pipe
Procédé de mise à la terre d'une conduite métallique revêtue et une conduite métallique revêtue

(30) Priorität: 25.03.2003 DE 10313242; 09.03.2004 US 796934
(43) Veröffentlichungstag der Anmeldung: 29.09.2004
(73) Patentinhaber: TI Automotive (Heidelberg) GmbH, 69123 Heidelberg (DE)
(72) Erfinder: Sausner, Andreas, 60389 Frankfurt (DE); Weick, Georg, 68723 Plankstadt (DE); Poirier, David, Fort Gratiot, MI 48059 (US); Adkins, Delbert L., Clinton Township, 48036 Michigan (US)
(74) Vertreter: Rohmann, Michael

(56) Entgegenhaltungen:
- EP-A- 0 307 200
- EP-A- 0 744 788
- EP-A- 0 779 692
- EP-A- 1 387 440
- DE-A- 3 311 651
- DE-A- 19 939 331
- FR-A- 1 361 621
- GB-A- 584 845
- US-A- 4 384 404
- US-A- 5 347 090
- US-A1- 2002 005 223
- US-B1- 6 202 300

## Beschreibung

Die Erfindung betrifft ein Verfahren zum Erden eines mit einer elektrisch nicht leitenden Kunststoffschicht ummantelten, zum Transport von flüssigen oder gasförmigen Medien, insbesondere Kraftstoffen, in einem Kraftfahrzeug eingesetzten Metallrohres an einem metallischen Kraftfahrzeugteil, insbesondere dem Chassis des Kraftfahrzeuges, wobei die Kunststoffschicht des Metallrohres an einer Verbindungsstelle vollständig entfernt wird und anschließend die Verbindungsstelle elektrisch leitend mit dem Kraftfahrzeugteil verbunden wird.

Im Rahmen der Erfindung besteht das Metallrohr vorzugsweise aus einem einlagig geschweißten oder mehrlagig verlöteten Stahlrohr, das außen mit einer unedlen Metallschicht (z. B. aus Al, Zn oder Galfan) als Korrosionsschutzschicht versehen ist.

Dokument US-A-4 612 423 ofenbart ein mit einer elektrisch nicht leitenden Kunststoffschicht ummanteltes Metallrohr zum Transport von flüssigen oder gasförmigen Medien, wobei die Kunststoffschicht des Metallrohres an einer Verbindungsstelle vollständig entfernt ist und diese Verbindungsstelle elektrisch leitend mit einem metallischen Teil verbindbar ist, wobei auf das Metallrohr ein die Verbindungsstelle allseitig abdeckendes Abdeckteil aufgebracht ist und zumindest an seinen Enden längs zumindest eines Teils des Umfangs spaltfrei auf das Metallrohr aufgepresst ist, und wobei das Abdeckteil elektrisch leitend mit dem Teil verbindbar ist.

Bei einem aus der Praxis bekannten, druckschriftlich nicht näher belegten Verfahren der genannten Art wird die Verbindungsstelle unmittelbar elektrisch leitend mit dem Kraftfahrzeugteil verbunden. Aufgrund der teilweise fehlenden Kunststoffschicht im Bereich der Verbindungsstelle verschlechtert sich leider die Korrosions- und Abrasionsbeständigkeit des Metallrohres.

Gegenstand der Erfindung ist ein ummanteltes Metallrohr nach Ansprüchen 8 und 9 und ein Verfahren nach Ansprüchen 1 und 4.

Der Erfindung liegt die Aufgabe zugrunde, im Rahmen der eingangs genannten Maßnahmen eine einwandfreie elektrische Verbindung zwischen Metallrohr und dem anderen Kraftfahrzeugteil, wie Chassis, ohne Beeinträchtigung der Korrosions- und Abrasionsbeständigkeit zu erreichen.

Hierzu lehrt die vorliegende Erfindung, dass auf das Metallrohr zunächst ein die Verbindungsstelle allseitig abdeckendes bzw. bevorzugt mehr als abdeckendes Abdeckteil aufgeschoben und anschließend zumindest an seinen Enden unter längs zumindest eines Teils des Umfanges aufgebrachtem radialen Druck spaltfrei auf das Metallrohr aufgepresst wird und dass abschließend das Abdeckteil elektrisch leitend mit dem Kraftfahrzeugteil verbunden wird. Das Abdeckteil ist zumindest an seinen Enden unter längs des gesamten Umfanges aufgebrachtem radialen Druck spaltfrei auf das Metallrohr aufgepresst werden. Zweckmäßigerweise handelt es sich um ein zylindrisches Abdeckteil.

Die Erfindung geht hierbei von der Überlegung aus, dass das Problem der mangelnden Korrosions- und Abrasionsbeständigkeit des Metallrohres dadurch beseitigt werden kann, dass über ein zusätzliches Abdeckteil eine Versiegelung der freigelegten Metalloberfläche gewährleistet werden kann, so dass das Produkt vor externen Umwelteinflüssen, wie Spritzwasserkontakt, und den damit verbundenen Korrosionseffekten geschützt ist.

Bei dem Metallrohr handelt es sich insbesondere um ein Stahlrohr. Wie eingangs bereits dargelegt, befindet sich auf dem Metallrohr zweckmäßigerweise eine elektrisch leitfähige Korrosionsschutzschicht, die aus einem unedlen Metall, beispielsweise aus Zink oder Aluminium besteht. Es liegt im Rahmen der Erfindung, dass die Korrosionsschutzschicht zwischen dem Metallrohr und der Kunststoffschicht angeordnet ist.

Die Kunststoffschicht wird an einer bestimmten Stelle des Rohres auf einer bestimmten Breite entfernt. Dabei kann die Kunststoffschicht nach einer Ausführungsform mechanisch entfernt werden, beispielsweise abgeschält werden. Nach einer anderen Ausführungsform der Erfindung kann die Kunststoffschicht aber auch mit Hilfe einer Laserbehandlung entfernt werden. Die Entfernung der Kunststoffschicht kann entweder über den gesamten Umfang des Rohres (360°) oder über einen Teilbereich des Umfanges (beispielsweise 90°) stattfinden. Die Tiefe, bis zu der die Kunststoffschicht in radialer Richtung des Rohres entfernt wird, reicht entweder bis zur Metallrohroberfläche oder bis zu der elektrisch leitfähigen Korrosionsschutzschicht.

Für die Ausgestaltung des Abdeckteils bzw. des elektrisch leitfähigen Abdeckteils bestehen im Rahmen der Erfindung mehrere Möglichkeiten. Nach einer Ausführungsform ist das Abdeckteil in Umfangsrichtung des Metallrohres geschlossen ausgebildet. Gemäß einer ersten bevorzugten Ausführungsform besteht das Abdeckteil aus einer metallischen Quetschhülse, insbesondere aus Aluminium oder Edelstahl. Es empfiehlt sich, diese Quetschhülse mechanisch aufzupressen.

Bei einer zweiten sehr bevorzugten Ausführungsform besteht das Abdeckteil aus einem Schrumpfschlauchabschnitt aus elektrisch leitfähigem bzw. durch Zusätze leitfähig gemachtem Kunststoff. Dieser Schrumpfschlauchabschnitt wird vorteilhafterweise durch eine Temperaturbehandlung auf das Metallrohr aufgeschrumpft. Dabei ist dieser Schrumpfschlauchabschnitt nach einer Ausführungsform innenseitig auch noch mit einer elektrisch leitfähigen Klebebeschichtung versehen.

Nach einer besonderen Ausführungsform der Erfindung wird an dem Rohr zunächst ein über den Umfang des Rohres umlaufender Wulst erzeugt. Der Wulst ragt aus der Rohroberfläche radial heraus. Es liegt insbesondere im Rahmen der Erfindung, einen solchen Wulst an einem Endabschnitt des Rohres zu erzeugen. Zweckmäßigerweise wird zumindest die den Wulst bedeckende Kunststoffschicht entfernt und zwar vorzugsweise über den gesamten Umfang des Wulstes. Diese freigelegte metallische Oberfläche des Wulstes bildet dann die Verbindungsstelle des Metallrohres. Die Verbindungsstelle an einem solchen Wulst hat aufgrund des größeren Außenumfanges des Wulstes den Vorteil, dass die freigelegte metallische Oberfläche größer ist als eine entsprechende Verbindungsstelle gleicher Breite in einem sonstigen Rohrbereich. - Erfindungsgemäß wird dann ein Schrumpfschlauchabschnitt aus elektrisch leitfähigem Kunststoff auf das Metallrohr bzw. auf den Wulst aufgebracht/aufgeschoben. Dieser Schrumpfschlauchabschnitt wird anschließend durch eine Temperaturbehandlung auf das Metallrohr bzw. auf den Wulst aufgeschrumpft. Der Schrumpfschlauchabschnitt kann dabei innenseitig mit einer elektrisch leitfähigen Klebebeschichtung versehen sein.

Im Folgenden wird die Erfindung anhand einer ein Ausführungsbeispiel darstellenden Zeichnung näher erläutert. Es zeigen
- Fig. 1: einen Querschnitt durch eine elektrisch leitende Verbindung eines Metallrohres mit einem Kraftfahrzeugteil,
- Fig. 2: eine zweite Ausführungsform einer solchen Verbindung und
- Fig. 3: eine dritte Ausführungsform des Gegenstandes nach Fig. 1.

Zum Erden eines mit einer elektrisch nicht leitenden Kunststoffschicht 1 ummantelten, zum Transport von flüssigen oder gasförmigen Medien, wie Kraftstoffen, in einem Kraftfahrzeug eingesetzten Metallrohres 2 an einem metallischen Kraftfahrzeug, wie dem Chassis des Kraftfahrzeuges, wird zunächst die Kunststoffschicht 1 des Metallrohres 2 an einer Verbindungsstelle 3 über den gesamten Umfang vollständig entfernt. Anschließend wird auf das Metallrohr 2 ein in Umfangsrichtung des Metallrohres 2 geschlossenes, die Verbindungsstelle 3 allseitig mehr als abdeckendes zylindrisches Abdeckteil 4 aufgeschoben und anschließend zumindest an seinen Enden unter längs des gesamten Umfanges aufgebrachtem radialen Druck spaltfrei auf das Metallrohr 2 aufgepresst. Abschließend wird das Abdeckteil elektrisch leitend mit dem Kraftfahrzeugteil verbunden, was im Einzelnen nicht mehr dargestellt ist.

Bei der Ausführungsform nach Fig. 1 besteht das Abdeckteil 4 aus einer metallischen Quetschhülse aus Aluminium oder Edelstahl. Diese Quetschhülse 4 wird mechanisch so aufgepresst, dass die Quetschhülse 4 über ihre gesamte Länge und damit auch im freigelegten Teil 3 des Metallrohres 2 Kontakt hat.

Bei der Ausführungsform nach Fig. 2 besteht das Abdeckteil 4 aus einem Schrumpfschlauchabschnitt aus elektrisch leitfähigem bzw. wie bekannt durch Zusätze leitfähig gemachtem Kunststoff. Dieser Schrumpfschlauchabschnitt 4 ist durch eine Temperaturbehandlung auf das Metallrohr 2 aufgeschrumpft worden, wobei der Schrumpfschlauchabschnitt 4 innenseitig zuvor noch mit einer elektrisch leitfähigen Klebebeschichtung versehen worden sein kann. Bei dieser Ausführungsform und bei der nachfolgend erläuterten in Fig. 3 dargestellten Ausführungsform wird also das Aufpressen des Abdeckteils unter radialem Druck durch ein Aufschrumpfen verwirklicht.

Auch bei der Ausführungsform gemäß Fig. 3 besteht das Abdeckteil 4 aus einem Schrumpfschlauchabschnitt aus elektrisch leitfähigem Kunststoff. Bei dieser Ausführungsform wurde an dem Rohr zunächst ein über den Umfang des Rohres umlaufender Wulst 5 erzeugt. Die den Wulst 5 bedeckende Kunststoffschicht 1 wurde entfernt und auf diese Weise die Verbindungsstelle 3 an dem Wulst 5 erhalten. Der Schrumpfschlauchabschnitt 4 ist durch eine Temperaturbehandlung auf das Metallrohr 2 bzw. auf den Wulst 5 aufgeschrumpft worden. Auch bei dieser Ausführungsform ist der Schrumpfschlauchabschnitt 4 innenseitig mit einer elektrisch leitfähigen Klebebeschichtung 6 versehen.

## Patentansprüche

1. Verfahren zum Erden eines mit einer elektrisch nicht leitenden Kunststoffschicht (1) ummantelten, zum Transport von flüssigen oder gasförmigen Medien, insbesondere Kraftstoffen, in einem Kraftfahrzeug eingesetzten Metallrohres (2) an einem metallischen Kraftfahrzeugteil, insbesondere dem Chassis des Kraftfahrzeuges, wobei die Kunststoffschicht (1) des Metallrohres (2) an einer Verbindungsstelle (3) vollständig entfernt wird und anschließend die Verbindungsstelle (3) elektrisch leitend mit dem Kraftfahrzeugteil verbunden wird, wobei auf das Metallrohr (2) zunächst ein die Verbindungsstelle (3) allseitig abdeckendes bzw. allseitig mehr als abdeckendes Abdeckteil (4) in Form einer metallischen Quetschhülse aufgeschoben und anschließend zumindest an seinen Enden unter längs zumindest eines Teils des Umfanges aufgebrachtem radialen Druck spaltfrei auf das Metallrohr (2) aufgepresst wird und wobei abschließend das Abdeckteil (4) elektrisch leitend mit dem Kraftfahrzeugteil verbunden wird.

2. Verfahren nach Anspruch 1, wobei die Quetschhülse (4) aus Aluminium oder Edelstahl besteht.

3. Verfahren nach einem der Ansprüche 1 oder 2, wobei die Quetschhülse (4) mechanisch aufgepresst wird.

4. Verfahren zum Erden eines mit einer elektrisch nicht leitenden Kunststoffschicht (1) ummantelten, zum Transport von flüssigen oder gasförmigen Medien, insbesondere Kraftstoffen, in einem Kraftfahrzeug eingesetzten Metallrohres (2) an einem metallischen Kraftfahrzeugteil, insbesondere dem Chassis des Kraftfahrzeuges, wobei die Kunststoffschicht (1) des Metallrohres (2) an einer Verbindungsstelle (3) vollständig entfernt wird und anschließend die Verbindungsstelle (3) elektrisch leitend mit dem Kraftfahrzeugteil verbunden wird, wobei auf das Metallrohr (2) zunächst ein die Verbindungsstelle (3) allseitig abdeckendes bzw. allseitig mehr als abdeckendes Abdeckteil (4) in Form eines Schrumpfschlauchabschnittes aus elektrisch leitfähigem Kunststoff aufgeschoben und anschließend zumindest an seinen Enden unter Längszumindest eines Teils des Umfanges aufgebrachtem radialen Druck spaltfrei auf das Metallrohr (2) aufgepresst wird, in dem der Schrumpfschlauchabschnitt durch eine Temperaturbehandlung auf das Metallrohr aufgeschrumpft wird und wobei abschließend das Abdeckteil (4) elektrisch leitend mit dem Kraftfahrzeugteil verbunden wird.

5. Verfahren nach Anspruch 4, wobei an dem Metallrohr (2) zumindest ein über den Umfang des Metallrohres (2) umlaufender Wulst (5) erzeugt wird und wobei die den Wulst (5) bedeckende Kunststoffschicht (1) zumindest über einen Teil des Wulstumfanges, vorzugsweise über den gesamten Wulstumfang entfernt wird und wobei der Schrumpfschlauchabschnitt aus elektrisch leitfähigem Kunststoff auf die Verbindungsstelle (3) an dem Wulst (5) aufgeschoben wird.

6. Verfahren nach einem der Ansprüche 4 oder 5, wobei der Schrumpfschlauchabschnitt (4) innenseitig mit einer elektrisch leitfähigen Klebebeschichtung versehen ist.

7. Verfahren nach einem der Ansprüche 1 bis 6, **dadurch gekennzeichnet, dass** das Abdeckteil (4) in Umfangsrichtung des Metallrohres (2) geschlossen ausgebildet ist.

8. Mit einer elektrisch nicht leitenden Kunststoffschicht (1) ummanteltes Metallrohr (2) zum Transport von flüssigen oder gasförmigen Medien, insbesondere von Kraftstoffen in einem Kraftfahrzeug, wobei die Kunststoffschicht (1) des Metallrohres (2) an einer Verbindungsstelle (3) vollständig entfernt ist und diese Verbindungsstelle (3) elektrisch leitend mit einem metallischen Kraftfahrzeugteil, insbesondere dem Chassis des Kraftfahrzeuges verbindbar ist, wobei auf das Metallrohr (2) ein die Verbindungsstelle (3) allseitig abdeckendes Abdeckteil (4) in Form einer metallischen Quetschhülse aufgeschoben ist und zumindest an seinen Enden längs zumindest eines Teils des Umfanges spaltfrei auf das Metallrohr (2) aufgepresst ist und wobei das Abdeckteil (4) elektrisch leitend mit dem Kraftfahrtzeugteil verbindbar ist.

9. Mit einer elektrisch nicht leitenden Kunststoffschicht (1) ummanteltes Metallrohr (2) zum Transport von flüssigen oder gasförmigen Medien, insbesondere von Kraftstoffen in einem Kraftfahrzeug, wobei die Kunststoffschicht (1) des Metallrohres (2) an einer Verbindungsstelle (3) vollständig entfernt ist und diese Verbindungsstelle (3) elektrisch leitend mit einem metallischen Kraftfahrzeugteil, insbesondere dem Chassis des Kraftfahrzeuges verbindbar ist, wobei auf das Metallrohr (2) ein die Verbindungsstelle (3) allseitig abdeckendes Abdeckteil (4) aufgeschoben ist und zumindest an seinen Enden längs zumindest eines Teils des Umfangs spaltfrei auf das Metallrohr (2) aufgepresst ist, wobei dieses Abdeckteil (4) ein aufgeschrumpfter Schrumpfschlauchabschnitt aus elektrisch leitfähigem Kunststoff ist und wobei das Abdeckteil (4) elektrisch leitend mit dem Kraftfahrzeugteil verbindbar ist.

10. Ummanteltes Metallrohr nach Anspruch 9, wobei das Rohr (2) einen radial herausragenden Wulst (5) an der Verbindungsstelle (3) aufweist, welcher Wulst (5) mit dem Abdeckteil (4) in Kontakt steht.

## Claims

1. Process of grounding a metal pipe (2) sheathed with electrically non-conductive plastic coating (1), said metal pipe (2) meant for transporting liquid or gaseous media, in particular fuels, said metal pipe (2) used on a metallic vehicle part, in particular on the chassis of the vehicle, wherein the plastic coating (1) on said metal pipe (2) is fully stripped at a connection point (3) and thereafter the connection point (3) is connected with the electrically conductive vehicle part, wherein on said metal pipe (2) first a cover (4) that conceals the connection point (3) on all sides or on more than all sides in the form of a metallic ferrule is pushed over said pipe and thereafter under longitudinally applied radial force, at least on its ends, a part of the circumference is tightly squeezed onto the metal pipe (2), and wherein the cover (4) is then connected with the electrically conductive vehicle part.

2. Process according to claim 1, wherein the ferrule (4) is made of aluminium or stainless steel.

3. Process according to one of claims 1 or 2, wherein the ferrule (4) is mechanically pressed on.

4. Process of grounding a metal pipe (2) sheathed with electrically non-conductive plastic coating (1), said metal pipe (2) for transporting liquid or gaseous media, in particular fuels, is used on a metallic vehicle part, in particular on the chassis of the vehicle, wherein the plastic coating (1) on said metal pipe (2) is fully stripped at a connection point (3) and thereafter the connection point (3) is connected with the electrically conductive vehicle part, wherein on said metal pipe (2) first a cover (4) that conceals the connection point (3) on all sides or on more than all sides in the form of a heat-shrinking sleeve section consisting of an electrically conductive plastic is pushed over said pipe and thereafter, at least under longitudinally applied radial force on its ends, a part of the circumference is tightly squeezed onto the metal pipe (2), in that the heat-shrinking sleeve section is shrunk on said metal pipe by means of heat treatment, and wherein the cover (4) is finally connected with the electrically conductive vehicle part.

5. Process according to claim 4, wherein on the metal pipe (2) at least a surrounding collar (5) is formed along the circumference of the metal pipe (2) and wherein the plastic coating (1) covering the collar (5) is stripped at least over a part of the collar circumference, preferably over the entire collar circumference and wherein the heat-shrinking sleeve section (4) consisting of electrically conductive plastic is pushed on the connection point (3) onto the collar (5).

6. Process according one of claims 4 or 5, wherein the internal side of the heat-shrinking sleeve section (4) is provided with an electrically conductive adhesive coating.

7. Process according one of claims 1 to 6, **characterised in that** the cover (4) in the circumferential direction of the metal pipe (2) is formed in a closed manner.

8. A metal pipe (2) sheathed with an electrically non-conductive plastic coating (1) on said metal pipe (2) for transporting liquid or gaseous media, in particular fuels in a vehicle, wherein the plastic coating (1) of said metal pipe (2) is fully stripped at a connection point (3) and thereafter said connection point (3) is connectable with an electrically conductive vehicle part, in particular with the chassis of the vehicle, wherein on said metal pipe (2) a cover (4) that conceals the connection point (3) on all sides or on more than all sides, in the form of a metallic ferrule, is pushed over said pipe and at least along at least a part of the circumference is tightly squeezed onto the metal pipe (2), and wherein the electrically conductive cover (4) is connectable with the vehicle part.

9. A metal pipe (2) sheathed with an electrically non-conductive plastic coating (1), said metal pipe (2) meant for transporting liquid or gaseous media, in particular fuels in a vehicle, wherein the plastic coating (1) of said metal pipe (2) is fully stripped at a connection point (3) and this connection point (3) is connectable with an electrically conductive vehicle part, in particular with the chassis of the vehicle, wherein on said metal pipe (2) a cover (4) that conceals the connection point (3) on all sides is pushed over said pipe and at least along at least a part of the circumference on its ends is tightly squeezed onto the metal pipe (2), wherein this cover (4) is electrically conductive plastic, and wherein the electrically conductive cover (4) is connectable with the vehicle part.

10. Sheathed metal pipe according to claim 9, wherein the metal pipe (2) features a radially protruding collar (5) at the connection point (3), whereby the collar (5) is in contact with the cover (4).

## Revendications

1. Procédé de mise à la terre d'un tube métallique (2) gainé d'une couche de matière plastique (1) non conductrice électriquement, utilisé pour le transport de fluides liquides ou gazeux, en particulier de carburants, dans un véhicule automobile, sur une partie métallique de ce dernier, en particulier le châssis du véhicule, dans lequel la couche de matière plastique (1) du tube métallique (2) est totalement enlevée sur un point de jonction (3) et le point de jonction (3) est ensuite relié en conduction électrique à la partie du véhicule automobile, un élément de couverture (4) en forme d'un manchon de serrage métallique, recouvrant et/ou plus que recouvrant de tous côtés le point de jonction (3), étant d'abord poussé sur le tube métallique (2), puis emmanché sans interstice sur le tube métallique (2), au moins sur ses extrémités, sous une pression radiale appliquée le long d'au moins une partie du pourtour, l'élément de couverture (4) étant ensuite relié en conduction électrique à la partie du véhicule automobile.

2. Procédé suivant la revendication 1, dans lequel le manchon de serrage (4) se compose d'aluminium ou d'acier spécial.

3. Procédé suivant l'une des revendications 1 et 2, dans lequel le manchon de serrage (4) est emmanché mécani-quement.

4. Procédé de mise à la terre d'un tube métallique (2) gainé d'une couche de matière plastique (1) non conductrice électriquement, utilisé pour le transport de fluides liquides ou gazeux, en particulier de carburants, dans un véhicule automobile, sur une partie métallique de ce dernier, en particulier le châssis du véhicule, dans lequel la couche de matière plastique (1) du tube métallique (2) est totalement enlevée sur un point de jonction (3) et le point de jonction (3) est ensuite relié en conduction électrique à la partie du véhicule automobile, un élément de couverture (4) en forme d'une section de tube flexible thermorétractable en une matière plastique électriquement conductrice, recouvrant et/ou plus que recouvrant de tous côtés le point de jonction (3), étant d'abord poussé sur le tube métallique (2) puis emmanché sans interstice sur le tube métallique (2), au moins sur ses extrémités, sous une pression radiale appliquée le long au moins d'une partie du pourtour, la section de tube flexible thermorétractable étant resserrée sur le tube métallique par un traitement thermique, l'élément de couverture (4) étant ensuite relié en conduction électrique à la partie du véhicule automobile.

5. Procédé suivant la revendication 4, dans lequel est produit sur le tube métallique (2) au moins un bourrelet (5) entourant le pourtour du tube métallique (2), la couche de matière plastique (1) recouvrant le bourrelet (5) est enlevée au moins sur une partie du pourtour du bourrelet, de préférence sur la totalité du pourtour de ce dernier, et la section de tube flexible thermorétractable en matière plastique électriquement conductrice est poussée sur le point de jonction (3), sur le bourrelet (5).

6. Procédé suivant l'une des revendications 4 et 5, dans lequel la section de tube flexible thermorétractable (4) est munie du côté intérieur d'un revêtement de colle électriquement conducteur.

7. Procédé suivant l'une des revendications 1 à 6, **caractérisé en ce que** l'élément de couverture (4) a une configuration fermée dans la direction périphérique du tube métallique (2).

8. Tube métallique (2), gainé d'une couche de matière plastique (1) non conductrice électriquement, pour le transport de fluides liquides ou gazeux, en particulier de carburants, dans un véhicule automobile, la couche de matière plastique (1) du tube métallique (2) étant totalement enlevée sur un point de jonction (3) et ce point de jonction (3) étant apte à être relié en conduction électrique à une partie métallique du véhicule automobile, en particulier le châssis de ce dernier, dans lequel un élément de couverture (4) en forme d'un manchon de serrage métallique, qui recouvre de tous côtés le point de jonction (3), est poussé sur le tube métallique (2), et est emmanché sans interstice sur le tube métallique (2), au moins sur ses extrémités, le long d'au moins une partie du pourtour, l'élément de couverture (4) étant apte à être relié en conduction électrique à la partie du véhicule automobile.

9. Tube métallique (2), gainé d'une couche de matière plastique (1) non conductrice électriquement, pour le transport de fluides liquides ou gazeux, en particulier de carburants, dans un véhicule automobile, la couche de matière plastique (1) du tube métallique (2) étant totalement enlevée sur un point de jonction (3) et ce point de jonction (3) étant apte à être relié en conduction électrique à une partie métallique du véhicule automobile, en particulier le châssis de ce dernier, dans lequel un élément de couverture (4), qui recouvre de tous côtés le point de jonction (3), est poussé sur le tube métallique (2), et est emmanché sans interstice sur le tube métallique (2), au moins sur ses extrémités, le long d'au moins une partie du pourtour, cet élément de couverture (4) étant une section de tube flexible thermorétractable resserrée, en une matière plastique électriquement conductrice, l'élément de couverture (4) étant apte à être relié en conduction électrique à la partie du véhicule automobile.

10. Tube métallique gainé suivant la revendication 9, dans lequel le tube (2) présente un bourrelet (5) en saillie radiale sur le point de jonction (3), le bourrelet (5) étant au contact de l'élément de couverture (4).
